# EUROPÄISCHE PATENTSCHRIFT

(11) **EP 0 417 622 B1**
(45) Veröffentlichungstag und Bekanntmachung des Hinweises auf die Patenterteilung: **17.05.1995**
(21) Anmeldenummer: 90117046.4
(22) Anmeldetag: 05.09.1990
(51) Int. Cl.: B65H 29/58

(54) **Verfahren und Vorrichtung zum Transportieren von in Schuppenformation anfallenden Druckereiprodukten**
Method and means for conveying printed products arriving in a shingled formation
Procédé et dispositif pour le transport de produits imprimés arrivant en formation imbriquée

(30) Priorität: 13.09.1989 CH 3339/89
(43) Veröffentlichungstag der Anmeldung: 20.03.1991
(73) Patentinhaber: Ferag AG, CH-8340 Hinwil (CH)
(72) Erfinder: Honegger, Werner, CH-8630 Tann Rüti (CH)
(74) Vertreter: Patentanwälte Schaad, Balass, Menzl & Partner AG

(56) Entgegenhaltungen:
- EP-A- 0 064 778
- DE-A- 3 335 140

## Beschreibung

Die vorliegende Erfindung betrifft ein Verfahren und eine Vorrichtung zum Transportieren von, insbesondere mehrblättrigen und gefalteten, Druckereiprodukten gemäss dem Oberbegriff des Anspruchs 1 bzw. 10.

Eine solche Vorrichtung zum Transportieren von in einer Schuppenformation anfallenden gefalzten Druckbogen ist aus der DE-OS 33 35 140 bzw. der entsprechenden US-PS 4,566,582 bekannt. Diese weist einen an einer Abzweigstelle vorbeiführenden Bandförderer und einen in Förderrichtung des Bandförderers gesehen der Abzweigstelle nachgeschalteten, neben dem Bandförderer koplanar angeordneten Wegförderer mit zur Förderrichtung paralleler Wegförderrichtung auf. Bei der Abzweigstelle ist eine Abzweigeinrichtung vorgesehen, um einen Teil der vom Bandförderer zugeführten Schuppenformation dem Wegförderer zuzuleiten. Der andere Teil der Schuppenformation wird unverändert mittels des Bandförderers an der Abzweigstelle vorbeigeführt. In der zugeführten Schuppenformation liegt in Förderrichtung gesehen jeder Druckbogen auf dem vorauslaufenden auf, die vorlaufenden Kanten der Druckbogen verlaufen rechtwinklig zur Förderrichtung und die Seitenkanten sind aufeinander ausgerichtet. Die Abzweigeinrichtung weist zwei, am freien Ende eines um eine vertikale Achse schwenkbaren Auslegers angeordnete, drehend angetriebene einen in Diagonalrichtung der zugeführten Druckbogen wirksamen Förderspalt begrenzende Walzen auf, wobei die parallel zur Förderrichtung des Bandförderers verlaufende Komponente der Umfangsgeschwindigkeit dieser Walzen mindestens gleich der Fördergeschwindigkeit des Bandförderers ist. Am Ausleger ist weiter eine Welle schwenkbar gelagert, die an ihrem freien Ende eine Klappe trägt, die der unteren Walze, in Förderrichtung gesehen, vorgeschaltet ist. Zum Abzweigen von Druckbogen aus der zugeführten Schuppenformation wird der Ausleger gegen den Bandförderer verschwenkt und abgesenkt, sodass die Zunge zwischen zwei aufeinanderliegende Druckbogen der Schuppenformation eintaucht und den auf die Zunge zu liegen kommende Druckbogen und die diesem in Förderrichtung gesehen nachfolgenden Druckbogen dem von den Walzen begrenzten Förderspalt zuführt. Um die Lage der Druckbogen bezüglich der Förderrichtung des Bandförderers beizubehalten, wirken die Walzen auf die Druckbogen in einer durch den Schwerpunkt der Druckbogen hindurchgehenden Geraden. Um ein Erfassen der Druckbogen mit den Walzen der Abzweigeinrichtung zu ermöglichen, ist die zugeführte Schuppenformation auf dem Bandförderer in Richtung gegen die Abzweigeinrichtung seitlich versetzt angeordnet, sodass ein relativ breiter seitlicher Randbereich der Schuppenformation über dem Bandförderer vorsteht. Die von der Abzweigeinrichtung erfassten Druckbogen werden auf den Wegförderer zu einer neuen Schuppenformation aufeinandergeschoben, welche der zugeführten Schuppenformation genau entspricht. Sobald genügend Druckbogen aus der zugeführten Schuppenformation herausgelöst sind, wird der Ausleger vom Bandförderer unter Mitnahme des letzten dem Förderspalt zugeführten Druckbogens aus dem Randbereich der zugeführten Schuppenformation weggeschwenkt. Bei dieser bekannten Vorrichtung müssen verschiedene Massnahmen getroffen werden, um ein Erfassen der dem Wegförderer zuzuleitenden Druckbogen zu erlauben. So ist die Schuppenformation seitlich versetzt auf dem Bandförderer anzuordnen. Weiter ist die Abzweigeinrichtung kompliziert ausgebildet, muss diese doch heb- und senkbar, um die vertikale Achse schwenkbar und in einer Richtung rechtwinklig zur Förderrichtung verschiebbar ausgebildet sein.

Bei einer weiteren Einrichtung, offenbart in der EP-A-0 064 778, werden ab einem Stapel mittels eines Lochbandförderers Druckereiprodukte derart abgezogen, dass sie auf dem Lochband eine Schuppenformation bilden, in der die Kanten der Druckereiprodukte zur Umlaufrichtung des Lochbandes schräg verlaufen. An den Lochbandförderer schliesst ein Bandförderer an, dessen Förderrichtung zur Umlaufrichtung schräg und parallel zu Kanten der Druckereiprodukte verläuft. Auf der dem Lochbandförderer gegenüberliegenden Seite des Bandförderers ist ein um ortsfeste, drehbar gelagerte Walzen geführtes, in Förderrichtung angetriebenes Umlenkband angeordnet, an das alle vom Lochbandförderer zugeführten Druckereiprodukte mit der entsprechenden Vorlaufkante anschlagen, um in Förderrichtung umgelenkt zu werden.

Es ist deshalb eine Aufgabe der vorliegenden Erfindung ein bekanntes Verfahren weiterzubilden und eine gattungsgemässe Vorrichtung zu schaffen, bei welchem bzw. mit welcher auf, in einer Richtung schräg zur Förderrichtung, weiterzuleitende Druckereiprodukte der zugeführten Schuppenformation problemlos und auf einfache Art und Weise eingewirkt werden kann.

Diese Aufgabe wird durch die Merkmale des kennzeichnenden Teils des Anspruchs 1 bzw. 10 gelöst. Dadurch, dass die Druckereiprodukte mit bezüglich der Zuführrichtung schräg verlaufenden Kanten und einander überlappend der Abzweigstelle zugeführt und teilweise an dieser vorbeigefördert werden, ist es erstaunlich einfach, auf die in Abzweigrichtung weiterzuleitenden Druckereiprodukte einzuwirken. Durch die Schrägstellung der zugeführten Druckereiprodukte wird ein Randbereich freigelegt, welcher von keinem andern Druckereiprodukt überdeckt bzw. unterlegt ist, sodass die Druckereiprodukte sich in diesem Randbereich quasi individualisiert darbieten.

In einer besonders bevorzugten Weiterbildungsform des erfindungsgemässen Verfahrens gemäss Anspruch 3 werden die Druckereiprodukte in einer Abzweigrichtung weitergeleitet, die ungefähr der Schrägstellung der zugeführten Druckereiprodukte entspricht. Die Kanten der abgezweigten Druckereiprodukte verlaufen somit im wesentlichen parallel bzw. senkrecht zur Abzweigrichtung, was ein besonders einfaches Abzweigen und Führen dieser Druckereiprodukte im Bereich der Abzweigstelle ermöglicht. Werden Druckereiprodukte unter Beibehaltung ihrer Lage bezüglich der Zuführrichtung sektionsweise aus der zugeführten Schuppenformation herausgelöst, so bilden diese beim Weiterleiten in Abzweigrichtung eine Schuppenformation mit im wesentlichen rechtwinklig zur Abzweigrichtung verlaufenden Vorlaufkanten und aufeinander ausgerichteten Seitenkanten, was für gewisse Weiterverarbeitungen vorteilhaft ist.

Werden die in Abzweigrichtung weitergeleiteten Druckereiprodukte einem Wegförderer zugeführt, so kann durch entsprechendes Ausrichten der Wegförderrichtung dieses Wegförderers eine Schuppenformation gebildet werden, bei welcher die Seitenkanten der Druckereiprodukte bezüglich der Wegförderrichtung praktisch einen beliebigen Winkel einnehmen können.

Bevorzugte Weiterbildungen des erfindungsgemässen Verfahrens und bevorzugte Ausführungsformen der erfindungsgemässen Vorrichtung sind in den weiteren abhängigen Ansprüchen angegeben.

Die Erfindung wird nun anhand eines in der Zeichnung dargestellten Ausführungsbeispieles näher beschrieben. Es zeigen rein schematisch:
- Fig. 1: stark vereinfacht eine Transporteinrichtung mit zwei hintereinander angeordneten Abzweigstellen,
- Fig. 2 bis 7: schematisch, zu verschiedenen Zeitpunkten, das Abzweigen von Druckereiprodukten aus einer zugeführten Schuppenformation,
- Fig. 8 und 9: in Draufsicht bzw. Ansicht vergrössert eine Abzweigstelle der Transporteinrichtung gemäss Fig. 1, und
- Fig. 10 und 11: zwei weitere Ausbildungsformen von Umlenkorganen.

Die in der Figur 1 gezeigte Transporteinrichtung weist einen Bandförderer 10 auf, der an zwei Abzweigstellen 12, 12′ geradlinig vorbeiführt. Bei den Abzweigstellen 12, 12′ führen vom Bandförderer 10 Wegförderer 14, 14′ weg, deren Wegförderrichtung W schräg zur Förderrichtung F des Bandförderers 10 verläuft. Im gezeigten Beispiel beträgt der Winkel zwischen der Förderrichtung F und der Wegförderrichtung W 45°.

Auf dem Förderband 16 des Bandförderers 10 liegen Druckereiprodukte 18, beispielsweise mehrblättrige gefaltete Zeitungen, Zeitschriften oder dergleichen, in einer Schuppenformation S auf, in welcher, in Förderrichtung F gesehen, jedes Druckereiprodukt 18 auf dem vorauslaufenden aufliegt. Diese Druckereiprodukte 18 sind bezüglich der Förderrichtung F um 45° schräggestellt. Die Wegförderrichtung W der Wegförderer 14, 14′ verläuft somit rechtwinklig zur in Förderrichtung F gesehen vorlaufenden und den Wegförderern 14, 14′ zugewandten Falzkante 20 der Druckereiprodukte 18. Die in Förderrichtung F gesehen vorlaufende an die Falzkante 20 anschliessende Seitenkante ist mit 22 und die nachlaufende Seitenkante mit 24 bezeichnet. Die der Falzkante 20 gegenüberliegende, in Förderrichtung F gesehen, ebenfalls nachlaufende, offene Kante, die sogenannte Blume, ist mit 26 angegeben. Es ist zu beachten, dass in dieser Schuppenformation S von jedem Druckereiprodukt 18 ein Randbereich 28 freiliegt, der von keinen anderen Druckereiprodukte 18 überdeckt bzw. unterlegt ist. So liegen, in Förderrichtung F gesehen, Abschnitte 22′ bis 26′ an den seitlichen Endbereichen der Kanten 20 bis 26 frei. Auf der oberen und unteren Flachseite der Druckereiprodukte 18 liegt je ein bandförmiger entlang der Falzkante 20 und Seitenkante 22 bzw. der Seitenkante 24 und Kante 26 verlaufender Flächenbereich 30 bzw. 30′ frei. In den, in Förderrichtung F gesehen, seitlichen Eckbereichen 32, 32′ überlappen sich die beiden Flächenbereiche 30, 30′. In ausgezogenen Linien ist je ein Teil der Schuppenformation S, in Förderrichtung F gesehen, die beiden Abzweigstellen 12, 12′ vorgelagert gezeigt. Im Bereich zwischen der ersten Abzweigstelle 12 und dem der zweiten Abzweigstelle 12′ vorgelagerten Teil der Schuppenformation S sind Druckereiprodukte 18′ strichpunktiert angedeutet, welche in Schuppenformation S der ersten Abzweigstelle 12 zugeführt, bei dieser aber in Abzweigrichtung A, welche der Wegförderrichtung W enspricht, umgelenkt und dem Wegförderer 14 zugefördert wurden. In Förderrichtung F gesehen, sind der zweiten Abzweigstelle 12′ folgend, weitere Druckereiprodukte 18′ in einer Schuppenformation S gezeigt, welche andeuten sollen, dass bei der zweiten Abzweigstelle 12′ nicht in Abzweigrichtung A umgelenkte und dem Wegförderer 14′ zugeleitete Druckereiprodukte 18 auf dem Bandförderer 10 weitertransportiert werden ohne ihre Lage bezüglich der Förderrichtung F zu ändern.

Die bei den Abzweigstellen 12, 12′ in Abzweigrichtung A weitergeleiteten und den Wegförderern 14, 14′ zugeleiteten Druckereiprodukte 18 sind in einer Schuppenformation S′ angeordnet, in welcher in Pfeilrichtung W, A gesehen, jedes Druckereiprodukt 18 auf dem vorauslaufenden Druckereiprodukt 18 aufliegt, die Falzkanten 20 rechtwinklig zur Pfeilrichtung W, A verlaufen und die Seitenkanten 22, 24 aufeinander ausgerichtet sind.

Das Abzweigen von Druckereiprodukten 18 aus der mittels des Bandförderers 10 transportierten Schuppenformation S bei den Abzweigstellen 12, 12′ wird nun anhand den Figuren 2 bis 7 näher erläutert. In diesen Figuren sind der Bandförderer 10 und die Wegförderer 14, 14′ nicht gezeigt. Die Schuppenformation S wird in Förderrichtung F den Abzweigstellen 12, 12′ zu und teilweise an diesen vorbeigefördert, wobei sich die Lage der Druckereiprodukte 18 bezüglich der Förderrichtung F nicht ändert (Fig. 2). Sind nun bei der Abzweigstelle 12, 12′ Druckereiprodukte 18 aus der Schuppenformation S herauszulösen, so wird das erste dieser Druckereiprodukte 18 in Abzweigrichtung A umgelenkt, welche schräg zur Förderrichtung F und rechtwinklig zur Falzkante 20 verläuft. Die auf die Förderrichtung F bezogenen Komponente der Fördergeschwindigkeit v1 der Wegförderer 14, 14′ ist kleiner als die Fördergeschwindigkeit v2 des Bandförderers 10 in Förderrichtung F (Fig. 3). Dies hat zur Folge, dass das nächstfolgende Druckereiprodukt 18, das in Abzweigrichtung A umgelenkte vorauslaufende Druckereiprodukt 18 aufholt, wie dies in der Figur 4 gezeigt ist. Sobald dieses Druckereiprodukt 18 die Abzweigstelle 12, 12′ erreicht, wird es ebenfalls in Abzweigrichtung A umgelenkt, wo es dachziegelartig auf das vorgängig umgelenkte Druckereiprodukt 18 gesehen zu liegen kommt. In genau gleicher Art und Weise werden die nächstfolgenden der Abzweigstelle 12, 12′ zugeführten Druckereiprodukte 18 in Abzweigrichtung A umgelenkt, wie dies in den Figuren 6 und 7 mit einem weiteren Druckereiprodukt 18 gezeigt ist. Die in Abzweigrichtung A umgelenkten Druckereiprodukte 18 werden mittels des Wegförderers 14 bzw. 14′ (vergl. Fig. 1) in Förderrichtung W, welche der Abzweigrichtung A gleich ist, weggefördert. Sobald bei einer Abzweigstelle 12, 12′ die bestimmte Anzahl Druckereiprodukte 18, 18′ abgezweigt worden sind, werden die nächstfolgenden zugeführten Druckereiprodukte 18 in Schuppenformation S in Förderrichtung F weitergefördert. Es ist zu beachten, dass die bei der Abzweigstelle 12, 12′ nicht umgelenkten Druckereiprodukte 18 ohne ihre Lage bezüglich der Förderrichtung F zu ändern, bei der Abzweigstelle 12, 12′ vorbei und weitergefördert werden. Im vorliegenden Beispiel sind die Fördergeschwindigkeiten v1 und v2 der Wegförderer 14, 14′ und des Bandförderers 10 derart aufeinander abgestimmt, dass sowohl in der Schuppenformation S als auch in der Schuppenformation S′ der in einer Richtung rechtwinklig zur Falzkante 20 gemessene Abstand zwischen den Falzkanten 20 aufeinander folgender Druckereiprodukte 18 immer konstant bleibt.

Die Figuren 8 und 9 zeigen nun in Draufsicht bzw. Ansicht eine Abzweigeinrichtung 34 bei der Abzweigstelle 12 bzw. 12′, mittels welcher Druckereiprodukte 18 auf die obenbeschriebene Art und Weise aus der zugeführten Schuppenformation S umgelenkt werden können. Die gegenseitige Lage der mittels des Bandförderers 10 in Schuppenformation S transportierten, bei der Abzweigstelle 12, 12′ in Abzweigrichtung A umgelenkten, in Schuppenformation S′ angeordneten und dem Wegförderer 14, 14′ zugeführten Druckereiprodukte 18 und der gestrichelt angedeuteten Druckereiprodukte 18′ entspricht der gegenseitigen Lage der betreffenden Druckereiprodukte 18, 18′ gemäss der Figur 1.

Der Bandförderer 10 weist ein schematisch angedeutetes Gestell 36 auf, an welchem in bekannter Art und Weise über nicht gezeigte Rollen das endlose Förderband 16 geführt ist. Das Förderband 16 ist in Förderrichtung F mit der Geschwindigkeit v2 angetrieben. In Förderrichtung F gesehen, ist der Abzweigstelle 12, 12′ der Wegförderer 14, 14′ nachgeschaltet, dessen Wegförderrichtung W schräg zur Förderrichtung F verläuft und dessen drei nebeneinander angeordneten, parallel zueinander verlaufenden Förderbänder 38, 40, 40′ in Wegförderrichtung W mit der Geschwindigkeit v1 umlaufend angetrieben sind. Der Wegförderer 14, 14′ weist seitliche Lagerschilder 42, 42′ auf, die in einem Abstand in Wegförderrichtung W gesehen vom Gestell 36 des Bandförderers 10 mittels einer Traverse 44 miteinander verbunden sind. An der Traverse 44 sind zwei Ausleger 46, 46′ befestigt, die entgegen der Wegförderrichtung W gegen den Bandförderer 10 von der Tranverse 44 abstehen und welche zwischen den Förderbändern 38, 40 bzw. 40 und 40′ verlaufen. An der, in Förderrichtung F gesehen, ersten Traverse 46 und dem ersten Lagerschild 42 sind zwei in Wegförderrichtung W voneinander beabstandete Walzen 48 bzw. 48′ frei drehbar gelagert. Die im dem Bandförderer 10 zugewandten Endbereich des Lagerschildes 42 und des Auslegers 46 frei drehbar angeordnete Walze 48 befindet sich benachbart zum in Förderrichtung F gesehen rechten Rand 16′ des Förderbandes 16 und im Bereich der rechten seitlichen Ecken 32′ der Druckereiprodukte 18. Die andere Walze 48′ ist der Walze 48 in Wegförderrichtung W nachgeschaltet, das Förderband 38 ist um diese Walze 48′ herumgeführt. Die Förderebene des Wegförderers 14, 14′ ist koplanar zur durch den Bandförderer 10 definierten Förderebene 50 (siehe insbesondere Fig. 9). Oberhalb den Walzen 48, 48′ sind in Wegförderrichtung W umlaufend angetriebene Förderrollen 52, 52′ vorgesehen, die jeweils am freien Ende eines Gewichtshebels 54, 54′ drehbar gelagert sind. Andernends sind die beiden Gewichtshebel 54, 54′ am vom Lagerschild 42 nach oben abstehenden Lagerprofilen 56 schwenkbar gelagert. Die beiden Förderrollen 52, 52′ sind über strichpunktiert angedeutete Kettentriebe 58 mit je einem schematisch angedeuteten Antrieb 60 wirkverbunden. Die Umfangsgeschwindigkeit der Förderrollen 52, 52′ entspricht der Wegfördergeschwindigkeit v1 des Wegförderers 14 bzw. 14′. Die sich in ihrer unteren, mit ausgezogenen Linien dargestellten, Arbeitsstellung befindenden Förderrollen 52, 52′ stützen sich an der Walze 48 bzw. über den förderwirksamen Trum des Förderbandes 38 an der Walze 48′ oder auf den auf dem Förderband 38 aufliegenden Druckereiprodukten 18 ab. Die Walze 48, das Förderband 38 und die Förderrollen 52, 52′ begrenzen einen Förderspalt 57 für diese Druckereiprodukte 18. Die Förderrollen 52, 52′ sind durch Verschwenken der Gewichtshebel 54, 54′ in eine obere, in der Figur 9 strichpunktiert dargestellte, Ruhestellung 52˝ bringbar, in welcher die Förderrollen 52, 52′ nicht mehr auf der Walze 48, dem Förderband 38 bzw. den darauf angeordneten Druckereiprodukten 18 aufliegen. Die Walze 48 und Förderrollen 52, 52′ wirken als Teile der Abzweigeinrichtung 34, wie dies weiter unten beschrieben ist.

Das mittlere Förderband 40 des Wegförderers 14, 14′ ist um eine Walze 62 herumgeführt, welche am Ausleger 46 und im freien Endbereich des Auslegers 46′ gelagert ist. Der Ausleger 46′ endigt ausserhalb dem Gestell 36 des Bandförderers 10. Am Ausleger 46′ und dem Lagerschild 42′ ist eine weitere Walze 62′ frei drehbar gelagert, um welche das Förderband 40′ herumgeführt ist. Die förderwirksamen Trume der Förderbänder 38, 40, 40′ beginnen somit benachbart zum Bandförderer 10 ausserhalb dessen Gestell 36.

Auf der bezüglich des Förderbandes 16 den Förderrollen 52, 52′ gegenüberliegenden Seite ist ein Umlenkglied 64 vorgesehen. Dieses weist ein am Gestell 36 in vertikaler Richtung verschiebbar gelagertes L-förmiges Tragteil 66 auf, an dessen in Richtung gegen das Förderband 16 vorstehenden Schenkel 66′ eine Anschlagwalze 68 frei drehbar gelagert ist. Die Drehachse 68′ dieser Anschlagwalze 68 verläuft in vertikaler Richtung und die Mantelfläche der Anschlagwalze 68 bildet eine Anschlagfläche 70 für den freiliegenden Abschnitt 22′ der, in Förderrichtung F gesehen vorlaufenden Seitenkante 22, der der Abzweigstelle 12,12′ zugeführten Druckereiprodukte 18. Von der unteren in den Figuren 8 und 9 gezeigten Wirkstellung, in welcher die Anschlagwalze 68 die Förderebene 50 durchstösst, ist das Umlenkglied 64 in eine obere in der Figur 9 gestrichelt dargestellte Ruhestellung 64′ anhebbar, in welcher die Anschlagwalze 68 oberhalb der auf dem Förderband 16 aufliegenden Druckereiprodukte 18 liegt. In Förderrichtung F gesehen, ist das Umlenkglied 64 derart positioniert, dass der Abschnitt 22′ der Seitenkante 22 an ihm gleichzeitig zur Anlage kommt wie die, in Förderrichtung F gesehen, vorauslaufende Falzkante 20 desselben Druckereiproduktes 18 in den Förderspalt 57 einläuft. Diese Druckereiprodukt 18 wird durch die Förderrolle 52 und die Anschlagwalze 68 in Abzweigrichtung A umgelenkt, wobei die Anschlagwalze 68 zugleich ein Verdrehen des Druckereiproduktes 18 im Uhrzeigersinn wegen Mitnahme durch den Bandförderer 10 verhindert.

In Förderrichtung F gesehen sind der Förderrolle 52 und dem Umlenkglied 64 zwei Gewichtsrollen 72 vorgelagert, die oberhalb des Förderbandes 16 angeordnet und in einer Richtung rechtwinklig zur Förderrichtung F voneinander beabstandet sind. Die beiden Gewichtsrollen 72 sind über strichpunktiert angedeutete Kettentriebe 74 mit einer sich über die Breite des Bandförderers 10 erstreckenden Antriebswelle 76 wirkverbunden, an welcher einarmige Hebel 78 frei schwenkbar gelagert sind, an welchen am freien Ende je die eine Gewichtsrolle 72 gelagert ist. Die Antriebswelle 76 ist beiderends an einem vom Gestell 36 nach oben abstehenden Träger 80 gelagert und mittels eines nicht dargestellten Antriebaggregates derart angetrieben, dass die Umfangsgeschwindigkeit der Gewichtsrollen 72 der Fördergeschwindigkeit v2 des Bandförderers 10 entspricht. In Förderrichtung F gesehen, sind die Gewichtsrollen 72 derart positioniert, dass das in Abzweigrichtung A umgelenkte Druckereiprodukt 18 von diesen nicht mehr beeinflusst, das in Förderrichtung F gesehen aber nachfolgende Druckereiprodukte 18 auf das Förderband 16 gepresst wird.

In Förderrichtung F gesehen ist dem Tragteil 66 eine Andrückrolle 82 nachgeschaltet, die an einem weiteren einarmigen Hebel 84 frei drehbar gelagert ist. Andernends ist der Hebel 84 an einem von einem am Gestell 36 vorgesehenen weiteren Träger 86 abstehenden Schaft 88 um eine horizontale Achse frei schwenkbar angelenkt. Die Andrückrolle 82 ist derart positioniert, dass sie auf die in Abzweigrichtung A umgelenkten Druckereiprodukte 18 nicht einwirkt, das letzte Druckereiprodukt 18 einer an der Abzweigstelle 12, 12′ vorbeigeführten Sektion der Schuppenformation S aber durch ihr Eigengewicht im Bereich der vorlaufenden Ecke belastet, bevor das in Förderrichtung F gesehen nachfolgende Druckereiprodukt 18 in Abzweigrichtung A umgelenkt wird.

Dem Tragteil 66 ist, in Förderrichtung F gesehen, eine optische Zähleinrichtung 90 vorgeschaltet, deren Lichtstrahl jeweils von dem in Förderrichtung F gesehen linken seitlichen Eckbereich 32 jedes Druckereiproduktes 18 unterbrochen wird. Im weitern sind der ersten Abzweigstelle 12 Mittel vorgeschaltet, um die Druckereiprodukte 18 in einer Schuppenformation S anzuordnen. Eine solche Schuppenformation S kann beispielsweise mit einem Anleger wie er in der gleichzeitig eingereichten schweizerischen Patentanmeldung Nr. 03 340/89-8 beschrieben ist, oder mit einer Fördereinrichtung gemäss der US-PS 3,239,676 gebildet werden.

Figur 10 zeigt eine andere Ausbildungsform des Umlenkgliedes 64. Am Gestell 36 des Bandförderers 10 ist eine Umlenkwalze 92, deren Drehachse 92′ parallel zur Förderebene 50 und rechtwinklig zur Wegförderrichtung W verläuft, mit der Umfangsgeschwindigkeit v1 drehend angetrieben. Auf der Mantelfläche 92˝ dieser Umlenkwalze 92 wälzt sich ein zylinderförmiger Abschnitt eines Umlenkteils 94 ab, der um eine parallel zur Drehachse 92′ verlaufende Drehachse 94′ frei drehbar gelagert ist. Im Anschluss an den zylinderförmigen Abschsnitt ist das Umlenkteil 94 kegelförmig ausgebildet und begrenzt zusammen mit der Umlenkwalze 92 einen in Förderrichtung F gesehen, sich verjüngenden und gleichsinnig mit der Abzweigrichtung A wirksamen Förderspalt für die in Förderrichtung F dem Umlenkglied 64 zugeführten Druckereiprodukte 18. Die kegelförmige Anschlagfläche ist mit 94˝ bezeichnet. Eine entsprechende Einrichtung zum Umlenken einer Schuppenformation um 90° ist in der CH-PS 617,408 und der entsprechenden US-PS 4,201,377 beschrieben. Der Umlenkteil 94 ist am freien Ende eines Lagerhebels 96 angeordnet, wobei in dessen unteren Wirkstellung der Umlenkteil 94 an der Umlenkwalze 92 anliegt und in dessen oberen Ruhestellung der Umlenkteil 94 von der Umlenkwalze 92 abgehoben ist, sodass die zugeführten Druckereiprodukte 18 zwischen der Umlenkwalze 92 und dem Umlenkteil 94 hindurchlaufen können. Der Vollständigkeit halber sei erwähnt, dass selbstverständlich mehrere solcher Umlenkteile 94 vorgesehen sein können. Bei sich in Wirkstellung befindendem Lagerhebel 96 laufen die in Förderrichtung F zugeführten Druckereiprodukte 18 mit ihrem freigelegten Abschsnitt 22′ der Seitenkante 22 in den Förderspalt zwischen dem kegelförmig ausgebildeten Umlenkteil 94 und der Umlenkwalze 92 ein und werden in Abzweigrichtung A umgelenkt.

Figur 11 zeigt eine weitere Ausbildungsform eines Umlenkorganes, welches sowohl anstelle des Umlenkgliedes 64 als auch anstelle der Förderrollen 52 der Einrichtung gemäss den Figuren 8 und 9 vorgesehen werden kann. Oberhalb einer in Abzweigrichtung A mit einer Umlaufgeschwindigkeit, die der Fördergeschwindigkeit v1 des Wegförderers 14, 14′ entspricht, angetriebenen Umlenkrolle 98 befindet sich eine Sternradanordnung100. Diese weist eine Nabe 102 auf, von welcher sternförmig Speichen 104 abstehen, an deren freien Enden Räder 106 frei drehbar gelagert sind. Die Sternradanordnung 100 ist im Takt des Anfallens der zugeführten Druckereiprodukte 18 angetrieben, sodass jedes Druckereiprodukt von einem Rad 106 erfasst wird. Mit ausgezogenen Linien ist die Sternradanordnung 100 in ihrer unteren Wirkstellung gezeigt, in welcher sich die Räder 106 auf dem in Abzweigrichtung A umzulenkenden Druckereiprodukt 18 abstützen und strichpunktiert in der oberen Ruhestellung 100′ angedeutet, in welcher die zugeführten Druckereiprodukte 18 zwischen der Umlenkrolle 98 und der Sternradanordnung 100 hindurch in Förderrichtung F mittels des Bandförderers 10 weitergefördert werden. Bei aktiver Sternradanordnung 100 laufen die zugeführten Druckereiprodukte 18 mit ihren freigelegten seitlichen Eckbereichen 32, 32′ der Flächenbereiche 30, 30′ in den Wirkbereich der Sternradanordnung 100 ein und werden in Abzweigrichtung A umgelenkt.

Die in den Figuren 8 und 9 gezeigte Abzweigeinrichtung 34 arbeitet wie folgt. Befinden sich das Umlenkglied 64 und die Förderrollen 52, 52′ in ihren oberen Ruhestellungen 64′ bzw. 52˝ so werden die in Schuppenformation S zugeführten Druckereiprodukte 18 unbeeinflusst an der entsprechenden Abzweigstelle 12, 12′ vorbeigefördert. Sollten hingegen Druckereiprodukte 18 aus der zugeführten Schuppenformation S, in Abzweigrichtung A umgelenkt und dem Wegförderer 14, 14′ zugelenkt werden, so werden das Umlenkglied 64 und die Förderrollen 52, 52′ in ihre unteren Arbeitstellungen verbracht. Dadurch läuft das nächste Druckereiprodukt 18 mit dem Abschnitt 22′ der Seitenkante 22 an die Anschlagfläche 70 und mit seinem Abschnitt 20′ der Falzkante 20 gleichzeitig in den Förderspalt 57 zwischen der Walze 48 und der Förderrolle 52 ein. Dieses Druckereiprodukt 18 wird unter Beibehaltung seiner Lage bezüglich der Förderrichtung F in Abzweigrichtung A umgelenkt und mit der Fördergeschwindigkeit v1 dem Wegförderer 14, 14′ zugefördert. Das in Förderrichtung F gesehen letzte Druckereiprodukt 18′, das vorgängig nicht in Abzweigrichtung A umgeleitet wurde (gestrichelt angedeutet) wird durch das Eigengewicht der Andrückrolle 82 gegen das vorauslaufende Druckereiprodukt 18′ gepresst, wodurch eine Mitnahme des Druckereiproduktes 18′ in Abzweigrichtung A verhindert wird. Diese bei der Abzweigstelle 12 nicht umgelenkten Druckereiprodukte 18 laufen in Schuppenformation S zur Abzweigstelle 12′, wo sie entweder in Förderrichtung F an der Abzweigeinrichtung 34 vorbeilaufen oder dem Wegförderer 14′ zugelenkt werden. Die weiteren, der Abzweigstelle 12 zugeführten Druckereiprodukte 18, werden in Abzweigrichtung A unter Bildung der Schuppenformation S′ umgelenkt und zum Wegfördern dem Wegförderer 14 übergeben. Dabei sichern die Gewichtsrollen 72 die noch nicht auf die Anschlagfläche 70 aufgelaufenen und der Förderrolle 52 zugeführten Druckereiprodukte 18 gegen Reibungsmitnahme in Abzweigrichtung A.

Sind nun die nächstfolgenden zugeführten Druckereiprodukte 18 nicht mehr in Abzweigrichtung A umzulenken sondern in Förderrichtung F weiterzufördern, so werden das Umlenkglied 64 und die Förderrolle 52 in ihre Ruhestellungen 64′ bzw. 52˝ angehoben. Das nächste der Abzweigstelle 12 zugeführte Druckereiprodukt 18 wird nun nicht mehr ausgelenkt sondern in Förderrichtung F weiter gefördert. Die Förderrolle 52′ verhindert dabei eine Mitnahme der vorgängig in Abzweigrichtung A umgelenkten Druckereiprodukte 18 in Förderrichtung F.

Die Wegförderer können bezüglich des Bandförderers auch wechselseitig angeordnet sein. Die Umlenkorgane der Abzweigeinrichtungen sind dementsprechend jeweils, wie weiter oben beschrieben, oder auf der anderen Seite des Förderbandes vorzusehen.

Es ist selbstverständlich auch denkbar, dass die Wegförderrichtung schräg zur Abzweigrichtung A verläuft. Dabei werden die in Abzweigrichtung dem Wegförderer zugeführten Druckereiprodukte ohne Aenderung ihrer Lage bezüglich der Förderrichtung auf dem Wegförderer wiederum in einer Schuppenformation angeordnet und von diesem weggefördert, in welcher die Kanten schräg zur Wegförderrichtung verlaufen. Wenn folglich die in Abzweigrichtung umgelenkten Druckereiprodukte einem Wegförderer zugeführt werden, dessen Wegförderrichtung W parallel zu Förderrichtung F verläuft, so werden die Druckereiprodukte in derselben Schuppenformation weggefördert, in welcher sie der Abzweigstelle zugeführt worden sind. Es ist selbstverständlich auch denkbar, in Wegförderrichtung gesehen, den Abzweigstellen weitere Abzweigstellen nachzuschalten. Ueblicherweise werden allerdings die den Wegförderern 14, 14′ zugeführten Druckereiprodukte 18 einer Verarbeitungsstation zugeleitet. Die an der zweiten Abzweigstelle 12′ vorbeigeführten Druckereiprodukte 18 können einer nachgeschalteten Abzweigstelle oder einer Verarbeitungsstation zugeführt werden. Mit der beschriebenen Einrichtung können sowohl ganze Sektionen als auch einzelne Druckereiprodukte aus der zugeführten Schuppenformation herausgelöst werden.

## Patentansprüche

1. Verfahren zum Transportieren von, insbesondere mehrblättrigen und gefalteten Druckereiprodukten, wie Zeitungen, Zeitschriften und dergleichen, bei dem die Druckereiprodukte (18) in Schuppenformation (S) einer Abzweigstelle (12,12') zugeführt, der eine Teil der Druckereiprodukte (18), ihre Lage bezüglich der Zuführrichtung (F) im wesentlichen beibehaltend, an der Abzweigstelle (12,12') vorbeigefördert und der andere Teil der Druckereiprodukte (18) bei der Abzweigstelle (12,12') in einer schräg zur Zuführrichtung (F) verlaufenden Abzweigrichtung (A) weitergeleitet werden, dadurch gekennzeichnet, dass die Druckereiprodukte (18) bezüglich der Zuführrichtung (F) mit den Kanten (20,22,24, 26) schräggestellt und einander überlappend zugeführt werden, und dass bei der Abzweigstelle (12,12') auf die Druckereiprodukte (12) des in Abzweigrichtung (A) weiterzuleitenden Teils mittels einer quer zur Förderebene (50) der zugeführten Druckereiprodukte (18) verlaufenden, etwa in Abzweigrichtung (A) umlaufbaren Anschlagfläche (70,94'') eines umstellbaren Umlenkglieds (34), die zwischen infolge der Schrägstellung der zugeführten Druckereiprodukte (18) freigelegte Randbereiche (28) von Druckereiprodukten (18) eingeführt wird, auf einen infolge der Schrägstellung freiliegenden Abschnitt (22') einer in Förderrichtung (F) gesehen vorlaufenden Kante (22) der zugeführten Druckereiprodukten (18) eingewirkt wird, um die am Umlenkglied (64,92) anschlagenden Druckereiprodukte (18) in Abzweigrichtung (A) umzulenken.

2. Verfahren nach Anspruch 1, dadurch gekennzeichnet, dass die Druckereiprodukte (18) des bei der Abzweigstelle (12,12') schräg weiterzuleitenden Teils mit bezüglich der Zuführrichtung (F) im wesentlichen unveränderter Lage weitergeleitet werden.

3. Verfahren nach Anspruch 1 oder 2, dadurch gekennzeichnet, dass die Druckereiprodukte (18) des bei der Abzweigstelle (12,12') schräg weiterzuleitenden Teils in einer Abzweigrichtung (A), die ungefähr der Schrägstellung der Zugeführten Druckereiprodukte (18) entspricht, weitergeleitet werden.

4. Verfahren nach einem der Ansprüche 1 bis 3, dadurch gekennzeichnet, dass die Druckereiprodukte (18) des bei der Abzweigstelle (12, 12') schräg weiterzuleitenden Teils einem Wegförderer (14, 14') zugelenkt werden, dessen Wegförderrichtung (W) schräg zur Zuführrichtung (F) verläuft.

5. Verfahren nach Anspruch 4, dadurch gekennzeichnet, dass zugeführte Druckereiprodukte (18) einem Wegförderer (14, 14') mit einer im wesentlichen der Schrägstellung der zugeführten Druckereiprodukte (18) entsprechenden Wegförderrichtung (W), sektionsweise zugelenkt und in einer Schuppenformation (S'), in welcher die, in Wegförderrichtung (W) gesehen, vorlaufenden Kanten (20) der Druckereiprodukte (18) ungefähr rechtwinklig zur Wegförderrichtung (W) verlaufen und die Seitenkanten (22, 24) aufeinander ausgerichtet sind, weitergefördert werden.

6. Verfahren nach Anspruch 5, dadurch gekennzeichnet, dass die Druckereiprodukte (18) mit, in Zuführrichtung (F) gesehen, vorlaufenden Falzkanten (20) der Abzweigstelle (12, 12') zugeführt, und die Druckereiprodukte (18) des dem Wegförderer (14, 14') zugelenkten Teils mit im wesentlichen rechtwinklig zur Wegförderrichtung (W) verlaufenden Falzkanten (20) weitergefördert werden.

7. Verfahren nach einem der Ansprüche 1 bis 3, dadurch gekennzeichnet, dass die Druckereiprodukte des bei der Abzweigstelle schräg weiterzuleitenden Teils einem Wegförderer zugelenkt werden dessen Wegförderrichtung ungefähr parallel zur Zuführrichtung verläuft, und die Druckereiprodukte des dem Wegförderer zugelenkten Teils, vorzugsweise mit bezüglich der Zuführichtung im wesentlichen unveränderter Lage, weggefördert werden.

8. Verfahren nach einem der Ansprüche 1 bis 7, dadurch gekennzeichnet, dass bei der Abzweigstelle (12, 12') auf die Druckereiprodukte (18) des schräg weiterzuleitenden Teils in ihrem durch die Schrägstellung freigelegten Flächenbereich (30, 30') mittels eines Abzweigglieds (52, 100) umlenkend eingewirkt wird, wobei in Zuführrichtung (F) gesehen, das Umlenkglied (34) auf einen seitlichen Eckbereich (32) und das Abzweigglied (52, 100) auf den andern seitlichen Eckbereich (32') wirkt.

9. Verfahren nach einem der Ansprüche 1 bis 8, dadurch gekennzeichnet, dass der an der Abzweigstelle (12) vorbeigeführte Teil der Druckereiprodukte (18) einer weiteren Abzweigstelle (12') zugeführt und mindestens teilweise, die Lage der Druckereiprodukte (18) bezüglich der Zuführrichtung (F) im wesentlichen beibehaltend, an dieser vorbeigeführt wird.

10. Vorrichtung zum Transportieren von, insbesondere mehrblättrigen und gefalteten, in einer Schuppenformation anfallenden Druckereiprodukten, wie Zeitungen, Zeitschriften und dergleichen, mit einer an einer Abzweigstelle (12, 12') vorbeiführenden Fördereinrichtung (10) zum Zuführen der anfallenden Druckereiprodukte (18) zu und mindestens teilweisen Vorbeiführen an der Abzweigstelle (12, 12'), unter ungefährer Beibehaltung ihrer Lage bezüglich der Förderrichtung (F) der Fördereinrichtung (10), und mit einer bei der Abzweigstelle (12, 12') vorgesehenen Abzweigeinrichtung (34) zum Weiterleiten eines Teils der zugeführten Druckereiprodukte (18) in einer schräg zur Förderrichtung (F) verlaufenden Abzweigrichtung (A), dadurch gekennzeichnet, dass die Fördereinrichtung (10) dazu bestimmt ist, die Druckereiprodukte (18) mit bezüglich der Förderrichtung (F) schräg verlaufenden Kanten (20, 22, 24, 26) und einander überlappend zu transportieren, und die Abzweigeinrichtung (34) ein umstellbares Umlenkglied (34) mit einer quer zur Förderebene (50) der Fördereinrichtung (10) verlaufenden, etwa in Abzweigrichtung (A) umlaufbaren Anschlagflache (70,94'') aufweist, die zum Umlenken der Druckereiprodukte (18) des in Abzweigrichtung (A) weiterzuleitenden Teils zwischen infolge der Schrägstellung der zugeführten Druckereiprodukte (18) freigelegte Randbereiche (28) von Druckereiprodukten (18) einführbar ist, um auf den freigelegten Abschnitt (22') einer in Förderrichtung (F) gesehen vorlaufenden Kante (22) der auf sie auflaufenden und an ihr anschlagenden Druckereiprodukte (18) umlenkend einzuwirken.

11. Vorrichtung nach Anspruch 10, dadurch gekennzeichnet, dass der Abzweigstelle Mittel zum Bilden einer Schuppenformation mit bezüglich der Förderrichtung schräg verlaufenden Kanten der Druckereiprodukte vorgeschaltet sind.

12. Vorrichtung nach Anspruch 10 oder 11, dadurch gekennzeichnet, dass die Abzweigeinrichtung (34) ein, mindestens auf einen auf einer Flachseite der Druckereiprodukte (18) freigelegten Flächenbereich (30, 30') zur Einwirkung bringbares Abzweigglied (52, 100) zum Weiterleiten der betreffenden Druckereiprodukte (18) in Abzweigrichtung (A), aufweist.

13. Vorrichtung nach Anspruch 12, dadurch gekennzeichnet, dass das Abzweigglied eine oberhalb einer im wesentlichen in der von der Fördereinrichtung (10) definierten Förderebene (50) vorgesehenen Oberfläche (48) angeordnetes und mit dieser einen gleichsinnig mit der Abzweigrichtung (A) wirksamen Förderspalt bildenden Abzweigteil (52) aufweist.

14. Vorrichtung nach einem der Ansprüche 10 bis 13, dadurch gekennzeichnet, dass der Abzweigstelle (12, 12'), in Förderrichtung (F) gesehen, ein Wegförderer (14, 14') zum Wegführen der in Abzweigrichtung (A) weitergeleiteten Druckereiprodukte (18) nachgeschaltet ist.

15. Vorrichtung nach Anspruch 14, dadurch gekennzeichnet, dass die Wegförderrichtung (W) des Wegförderers (14, 14') im wesentlichen in Abzweigrichtung (A) verläuft.

16. Vorrichtung nach Anspruch 14, dadurch gekennzeichnet, dass das Umlenkorgan auf der bezüglich der Fördereinrichtung (10) dem Wegförderer (14, 14') gegenüberliegenden Seite ein Umlenkglied (64, 94) bzw. ein Abzweigglied (100) und auf der dem Wegförderer (14, 14') zugewandten Seite ein Abzweigglied (52, 100) zum Weiterleiten in Abzweigrichtung (A) durch Einwirken auf den Randbereich (28) desselben Druckereiproduktes (18) aufweist.

17. Vorrichtung nach einem der Ansprüche 10 bis 16, dadurch gekennzeichnet, dass bei der Abzweigeinrichtung (34), vorzugsweise dieser vorgeschaltet, eine von den seitlichen Endbereichen (32, 32') der Druckereiprodukte (18) unterbrechbare optische Zähleinrichtung (90) zum Zuund Wegschalten der Abzweigeinrichtung (34) vorgesehen ist.

## Claims

1. A process for transporting printing products, in particular multi-sheet and folded printing products, such as newspapers, magazines and the like, in which the printing products (18) are conveyed in imbricated formation (S) to a branch-off point (12,12'), one part of the printing products (18), substantially maintaining their position with respect to the conveying direction (F), is conveyed past the branch-off point (12,12') and the other part of the printing products (18) is directed on at the branch-off point (12,12') in a branch-off direction (A) running obliquely to the conveying direction (F), characterised in that the printing products (18) are conveyed with the edges (20,22,24,28) positioned obliquely with respect to the conveying direction (F) and overlapping one another, and that at the branch-off point (12,12') action is taken on the printing products (12) of the part which is to be directed on in branch-off direction (A) by means of a stop surface (70, 94'') of a movable deflecting element (34), running transversely to the conveying plane (50) of the conveyed printing products (18) and able to revolve approximately in branch-off direction (A), which stop surface (70, 94'') is introduced between edge regions (28) of printing products (18) exposed as a result of the oblique positioning of the conveyed printing products (18), onto a section (22'), exposed as a result of the oblique positioning, of a leading edge (22), viewed in conveying direction (F), of the conveyed printing products (18), in order to deflect the printing products (18), striking against the deflecting element (64, 92), in branch-off direction (A).

2. A process according to Claim 1, characterised in that the printing products (18) of the part which is to be directed on obliquely at the branch-off point (12,12') are directed on with a substantially unchanged position with respect to the conveying direction (F).

3. A process according to Claim 1 or 2, characterised in that the printing products (18) of the part which is to be directed on obliquely at the branch-off point (12,12') are directed on in a branch-off direction (A) which corresponds approximately to the oblique positioning of the conveyed printing products (18).

4. A process according to one of Claims 1 to 3, characterised in that the printing products (18) of the part to be directed on obliquely at the branch-off point (12,12') are guided to a removal conveyor (14,14'), the conveying-away direction (W) of which runs obliquely to the conveying direction (F).

5. A process according to Claim 4, characterised in that conveyed printing products (18) are guided in sections to a removal conveyor (14,14') with a carrying-away direction (W) substantially corresponding to the oblique positioning of the conveyed printing products (18), and are conveyed on in an imbricated formation (S'), in which the leading edges (20) of the printing products (18), viewed in conveying-away direction (W), run approximately at right-angles to the conveying-away direction (W) and the side edges (22,24) are aligned with each other.

6. A process according to Claim 5, characterised in that the printing products (18) are conveyed to the branch-off point (12,12') with folded edges (20) leading, viewed in conveying direction (F), and the printing products (18) of the part guided to the removal conveyor (14,14') are conveyed on with folded edges (20) running substantially at right-angles to the conveying-away direction (W).

7. A process according to one of Claims 1 to 3, characterised in that the printing products of the part which is to be conveyed on obliquely at the branch-off point are guided to a removal conveyor, the conveying-away direction of which runs approximately parallel to the conveying direction, and the printing products of the part guided to the removal conveyor are preferably conveyed away with a substantially unchanged position with respect to the conveying direction.

8. A process according to one of Claims 1 to 7, characterised in that at the branch-off point (12,12') action is taken in a deflecting manner on the printing products (18) of the part which is to be directed on obliquely, in its surface region (30,30') exposed by the oblique positioning, by means of a branch-off element (52, 100), in which, viewed in conveying direction (F), the deflecting element (34) acts on one lateral corner region (32) and the branch-off element (52, 100) acts on the other lateral corner region (32').

9. A process according to one of Claims 1 to 8, characterised in that the part of the printing products (18) which is conveyed past the branch-off point (12) is conveyed to a further branch-off point (12') is conveyed past the latter, at least partially, substantially maintaining the position of the printing products (18) with respect to the conveying direction (F).

10. An apparatus for transporting printing products, in particular multi-sheet and folded printing products, presenting themselves in an imbricated formation, such as newspapers, magazines and the like, with a conveying apparatus (10), leading past a branch-off point (12,12'), to convey the printing products (18) which present themselves to and at least in part past the branch-off point (12,12'), whilst approximately maintaining their position with respect to the conveying direction (F) of the conveying apparatus (10), and with a branch-off apparatus (34) provided at the branch-off point (12,12') to direct a part of the conveyed printing products (18) on in a branch-off direction (A) running obliquely to the conveying direction (F), characterised in that the conveying apparatus (10) is intended to transport the printing products (18) with edges (20, 22, 24, 26) running obliquely with respect to the conveying direction (F), and overlapping one another, and the branch-off apparatus (34) has a movable deflecting element (34) with a stop surface (70,94'') running transversely to the conveying plane (50) of the conveying apparatus (10) and able to revolve approximately in the branch-off direction (A), which stop surface (70, 94''), to deflect the printing products (18) of the part which is to be directed on in the branch-off direction (A), is able to be introduced between edge regions (28) of printing products (18) exposed as a result of the oblique positioning of the conveyed printing products (18), in order to act in a deflecting manner on the exposed section (22') of a leading edge (22), viewed in conveying direction (F), of the printing products (18) running onto it and striking against it.

11. An apparatus according to Claim 10, characterised in that arranged in front of the branch-off point are means for forming an imbricated formation with edges of the printing products running obliquely with respect to the conveying direction.

12. An apparatus according to Claim 10 or 11, characterised in that the branch-off apparatus (30) has a branch-off element (52, 100) able to be brought into action at least on one exposed surface region (30,30') on a flat side of the printing products (18), to direct the respective printing products (18) on in the branch-off direction (A).

13. An apparatus according to Claim 12, characterised in that the branch-off element has a branch-off part (52) arranged above a surface (48) provided substantially in the conveying plane (50) defined by the conveying apparatus (10), and forming with this surface a conveying gap which is effective in the same direction as the branch-off direction (A).

14. An apparatus according to one of Claims 10 to 13, characterised in that there is arranged after the branch-off point (12, 12'), viewed in conveying direction (F), a removal conveyor (14, 14') to convey away the printing products (18) which are directed on in branch-off direction (A).

15. An apparatus according to Claim 14, characterised in that the conveying-away direction (W) of the removal conveyor (14, 14') runs substantially in branch-off direction (A).

16. An apparatus according to Claim 14, characterised in that the deflecting member has on the side opposite the removal conveyor (14, 14'), with respect to the conveying apparatus (10), a deflecting element (64, 94) or a branch-off element (100), and on the side facing the removal conveyor (14, 14') has a branch-off element (52, 100) for directing on in branch-off direction (A) by acting on the edge region (28) of the same printing product (18).

17. An apparatus according to one of Claims 10 to 16, characterised in that in the branch-off apparatus (34), preferably arranged in front of the latter, an optical counting apparatus (90) is provided, which is able to be interrupted by the lateral end regions (32, 32') of the printing products (18), to connect and disconnect the branch-off apparatus (34).

## Revendications

1. Procédé de convoyage de produits imprimés, tout particulièrement de produits pliés comportant plusieurs pages, tels que des journaux, des revues et semblables, selon lequel ces produits imprimés (18) en formation imbriquée (S) sont dirigés vers une dérivation (12, 12'), une partie des produits imprimés(18), qui conservent sensiblement leur position par rapport à la direction du déplacement (F), dépasse la dérivation (12, 12'), l'autre partie des produits imprimés (18), poursuivant son déplacement à la dérivation (12, 12') dans une direction de déviation (A) en biais par rapport à la direction du déplacement (F), caractérisé en ce que, par rapport à la direction du déplacement (F), les produits imprimés (18) sont acheminés avec leurs arêtes (20, 22, 24, 26) en biais et se superposant, et qu'on agit sur les produits imprimés (18) de la partie dont le transfert se poursuit dans la direction de la déviation (A) à la dérivation (12, 12'), en ce qu'on agit sur une section découverte (22') d'une arête (22) en avant des produits imprimés (18) acheminés au moyen d'une surface d'arrêt (70, 94''), d'un élément de détournement (34) déplaçable, ladite surface est disposée transversalement par rapport au plan de transport (50) des produits imprimés (18), contournable à peu près dans la direction de déviation (A), et est introduit entre les zones de bord (28) libérées des produits imprimés (18) en raison de la position en biais d'une arête (22) de ces produits, de façon à les dévier dans la direction de déviation (A), par butée sur l'élément de détournement (64, 92).

2. Procédé selon la revendication 1, caractérisé en ce que les produits imprimés (18) de la partie à convoyer en biais à la dérivation (12, 12'), sont alors transportés dans une position quasiment inchangée par rapport à la direction du déplacement (F).

3. Procédé selon l'une quelconque des revendications 1 ou 2, caractérisé en ce que les produits imprimés (18) de la partie à convoyer en biais à la dérivation (12, 12'), sont alors transportés dans une direction de déviation (A), qui correspond sensiblement à la position en biais des produits imprimés (18) amenés.

4. Procédé selon l'une quelconque des revendications 1 à 3, caractérisé en ce que les produits imprimés (18) de la partie à convoyer en biais à la dérivation (12, 12'), sont dirigés vers un transporteur d'évacuation (14, 14') dont la direction d'évacuation (W) est diagonale par rapport à la direction du déplacement (F).

5. Procédé selon la revendication 4, caractérisé en ce que des produits imprimés (18) convoyés sont dirigés par sections vers un transporteur d'évacuation (14, 14') selon une direction d'évacuation (W) à peu près diagonale par rapport à la direction du déplacement (F), puis transportés en formation imbriquée (S'), dans laquelle, vues dans la direction d'évacuation (W), les arêtes (20) en avant des produits imprimés (18) sont à peu près à angle droit par rapport à la direction d'évacuation (W), les arêtes latérales (22, 24) étant alignées les unes sur les autres.

6. Procédé selon la revendication 5, caractérisé en ce que les produits imprimés (18), comportant, vues dans la direction du déplacement (F), des arêtes d'agrafage (20) en avant, sont dirigés vers la dérivation (12, 12'), les produits (18) de la partie orientée vers le transporteur d'évacuation (14, 14'), étant transportés leurs arêtes d'agrafage (20) formant sensiblement un angle droit avec la direction d'évacuation (W).

7. Procédé selon l'une quelconque des revendications 1 à 3, caractérisé en ce que les produits imprimés de la partie à convoyer en biais à la dérivation sont dirigés vers un transporteur d'évacuation dont la direction est sensiblement parallèle à la direction du transport, et en ce que les produits imprimés de la partie orientée vers le transporteur d'évacuation sont évacués de préférence en une position quasiment inchangée par rapport à la direction du déplacement.

8. Procédé selon l'une quelconque des revendications 1 à 7, caractérisé en ce que, près de la dérivation (12, 12'), sur le domaine de la surface découverte du fait de la position inclinée de la partie à transporter en biais des produits imprimés (18) on agit au moyen d'un élément de détournement pour provoquer un détournement, l'élément de détournement (34), vu dans la direction du déplacement (F), agissant sur une zone d'angle (32) latérale, l'élément de dérivation (51, 100) agissant sur l'autre zone d'angle (32') latérale.

9. Procédé selon l'une quelconque des revendications 1 à 8, caractérisé en ce que la partie des produits imprimés (18) dépassant la dérivation (12) est dirigée vers une autre dérivation (12') et, au moins pour une partie, la dépasse, conservant sensiblement la position des produits (18) par rapport à la direction du déplacement (F).

10. Dispositif de convoyage de produits imprimés, tout particulièrement de produits à plusieurs pages et pliés, tels que des journaux, des revues et semblables, disposés en formation imbriquée (S), avec un dispositif de transport (10) permettant de dépasser une dérivation (12, 12') pour amener les produits imprimés (18) résultants, et au moins partiellement faire dépasser la dérivation (12, 12'), en conservant approximativement leur position par rapport à la direction du déplacement (F) du dispositif de transport (10), et avec un élément de détournement (34) prévu à la dérivation (12, 12'), pour poursuivre le déplacement d'une partie des produits imprimés (18) dans une direction de déviation (A) en biais par rapport à la direction du déplacement (F), caractérisé en ce que la fonction du dispositif de transport (10) est de convoyer les produits imprimés (18), les arêtes (20, 22, 24, 26) en biais par rapport à la direction du déplacement (F), se superposant, et en ce que le dispositif de détournement (34) comporte un élément de détournement (34) déplaçable qui présente une surface d'arrêt (70, 94''), disposée transversalement par rapport au plan de transfert (50) du dispositif de transport (10), pouvant contourner à peu près dans la direction de la déviation (A), qui pour détourner la partie à transférer dans la direction de la déviation (A) des produits imprimés (18) peut s'introduire entre des zones de bord (28) libérées du fait de la position en biais des produits (18) amenés, de façon à provoquer ce détournement en agissant sur la section découverte (22') d'une arête (22) en avant , vue dans la direction du déplacement (F) des produits (18) qui lui parviennent et butent sur elle.

11. Dispositif selon la revendication 10, caractérisé en ce que, avant la dérivation, sont disposés des systèmes pour réaliser la formation imbriquée, les arêtes des produits imprimés étant en biais par rapport à la direction du déplacement.

12. Dispositif selon les revendications 10 ou 11, caractérisé en ce que le système de détournement (34) présente un élément de détournement (52, 100), qui peut mettre en action au moins sur un domaine de la surface découverte (30, 30') à une face plane des produits imprimés (18), permettant de continuer le convoyage des produits imprimés (18) concernés dans la direction de la déviation (A).

13. Dispositif selon la revendication 12, caractérisé en ce que l'élément de détournement présente une pièce de détournement (52), disposée au-dessus d'une surface externe (48) prévue de façon générale dans le plan de transport (50), défini par le dispositif de transport (10), et formant avec ladite surface externe une fente de transport agissant dans le même sens que la direction de la déviation (A).

14. Dispositif selon l'une quelconque des revendications 10 à 13, caractérisé en ce qu'après la dérivation (12, 12'), vue dans la direction du déplacement (F), est disposée un transporteur d'évacuation (14, 14'), destiné à évacuer les produits imprimés (18) acheminés dans la direction de déviation (A).

15. Dispositif selon la revendication 14, caractérisé en ce que la direction d'évacuation (W) du transporteur d'évacuation (14, 14') est de façon générale la même que la direction de la déviation (A).

16. Dispositif selon la revendication 14, caractérisé en ce que l'organe de détournement, sur le côté en vis à vis du transporteur d'évacuation (14, 14') par rapport au dispositif de transport (10), présente un élément de détournement (64, 94), respectivement un élément de dérivation (100), et sur le côté dirigé vers le transporteur d'évacuation (14, 14'), un élément de dérivation (52, 100) pour poursuivre le convoyage du même produit imprimé (18), dans la direction de la déviation (A), en agissant sur la zone de bord (28).

17. Dispositif selon l'une quelconque des revendications 10 à 16, caractérisé en ce que, près de l'élément de détournement (34), de préférence avant celui-ci, est prévu un système de comptage optique (90), apte à être occulté par les zones extrêmes latérales (32, 32') des produits imprimés (18), pour mettre en action ou hors d'action le dispositif de détournement (34).
